# EUROPÄISCHE PATENTSCHRIFT

(11) **EP 1 839 377 B1**
(45) Veröffentlichungstag und Bekanntmachung des Hinweises auf die Patenterteilung: **10.08.2011**
(21) Anmeldenummer: 06701323.5
(22) Anmeldetag: 03.01.2006
(51) Int. Cl.: H01T 4/06

(54) **STECKBARE GERÄTEKOMBINATION, INSBESONDERE ZUM SCHUTZ VOR ÜBERSPANNUNGEN**
PLUG-IN COMBINATION OF DEVICES, ESPECIALLY FOR OVERVOLTAGE PROTECTION
COMBINAISON D'APPAREILS ENFICHABLE DESTINEE EN PARTICULIER A LA PROTECTION CONTRE LES SURTENSIONS

(30) Priorität: 17.01.2005 DE 102005002173; 22.03.2005 DE 102005013306; 04.11.2005 DE 102005052667
(43) Veröffentlichungstag der Anmeldung: 03.10.2007
(73) Patentinhaber: DEHN + SÖHNE GMBH + CO KG, 92318 Neumarkt/Opf (DE)
(72) Erfinder: WITTMANN, Georg, 92283 Lauterhofen (DE); HIERL, Stephan, 92318 Neumarkt (DE); KRAUSS, Bernhard, 92348 Berg (DE)
(74) Vertreter: Kruspig, Volkmar
(86) Internationale Anmeldenummer: PCT/EP2006/000019
(87) Internationale Veröffentlichungsnummer: WO 2006/074866

(56) Entgegenhaltungen:
- EP-A- 1 156 558
- WO-A-95/12905
- DE-B- 1 036 356

## Beschreibung

Die Erfindung betrifft eine steckbare Gerätekombination, insbesondere zum Schutz vor Überspannungen, umfassend ein sockelartiges Unterteil und ein oder mehrere Steckmodule, wobei diese die Überspannungschutzelemente aufnehmen, sowie Kontaktelemente und Kontaktgegenelemente, die jeweils im Unterteil und im Steckmodul angeordnet sind, gemäß Oberbegriff des Patent-anspruchs 1.

Überspannungsschutzgeräte des Standes der Technik werden in vielen Fällen als steckbare Gerätekombinationen, umfassend ein Unterteil und ein Steckmodul, ausgeführt.

Im Unterteil sind Anschlußklemmen zur Kontaktierung der elektrischen Leiter angeordnet sowie entsprechende Aufnahmen für das einzusetzende Steckmodul vorhanden. Weiterhin nimmt das Unterteil Elemente auf, die einen oder mehrere Steckkontakte des Steckmoduls umgreifen, so daß der gewünschte mechanische und elektrische Kontakt sowie der entsprechende Halt des Steckmoduls im Unterteil gegeben ist.

Im Steckmodul befinden sich die eigentlichen Überspannungsschutzelemente, z.B. Funkenstrecken, Varistoren, Gasableiter oder Ähnliche.

Die Unterteile sind in vielen Fällen als U-förmiger Körper ausgebildet, wobei die offenen Schenkel des U-förmigen Körpers das Steckmodul seitlich umgreifen, wobei das Steckmodul auf dem Verbindungsschenkel des U-förmigen Teils aufliegt. Weiterhin besitzt das Unterteil an seiner Montageseite Aufnahmeelemente, die eine sogenannte Hutschienenmontage ermöglichen.

Der Vorteil der kurz erläuterten Funktionstrennung zwischen Unterteil und Steckmodul besteht darin, daß bei Revisions- bzw. Wartungsarbeiten das Steckmodul entfernt werden kann, ohne daß dazu die Anschlußklemmen geöffnet bzw. die entsprechende Anlage spannungsfrei geschaltet werden muß. Das entnommene und separierte Steckmodul kann dann außerhalb der elektrischen Anlage unter Zuhilfenahme spezieller Prüfgeräte untersucht und gegebenenfalls ausgetauscht oder wieder eingesetzt werden.

Hinsichtlich des Standes der Technik sei beispielsweise, auf die DE 36 39 533 C2, DE 295 19 313 U1, DE 100 01 667 C1 und die DE 20 2004 006 227 U1 verwiesen.

Als besonderes Problem bei der Gestaltung der Steckkontakt-Anordnung zwischen Unterteil und Steckmodul ist zu beachten, daß diese für den im Ableitfall über sie fließenden Stoßstrom der Wellenform 10/350 µs und 8/20 µs bzw. netzfrequenten Kurzschlußstrom konstruktiv auszulegen ist.

Insbesondere bei Überspannungs-Blitzstromableitern, wie sie der Markt erfordert, müssen zum Teil erhebliche Stoßströme von bis zu 100 kA mehrfach über diese Kontakte nahezu abbrand- und verschleißfrei geführt werden. Entsprechende Prüfungen sind in den Produktnormen zu Überspannungsschutzgeräten verankert.

Um derartig große Stoßströme sicher zu beherrschen, muß deshalb die Kontaktkraft zwischen den einzelnen Kontaktelementen sehr groß gewählt werden. Dies hat zur Folge, daß die Steckmodule gemäß Stand der Technik nur mit erhöhtem Kraftaufwand und in den meisten Fällen nur unter Zuhilfenahme eines speziellen Werkzeugs entfernt werden können. Dies erfordert also ein zusätzliches Werkzeug und ist für die Anwendung der Geräte ein erheblicher Nachteil. Weiterhin besteht ein zusätzliches Gefahrenpotential, daß beim Handling mit dem Werkzeug innerhalb des Ableiters zum ungewollten Auslösen eines Störlichtbogens mit hieraus resultierender Gefahr für Mensch und Anlage kommen kann.

In dem Fall, wenn die Kontaktkraft zwischen den Kontaktelementen geringer ausgelegt wird, kann hierdurch zwar das Entfernen der Steckmodule erleichtert werden, jedoch besteht die Gefahr, daß unter dem Einfluß der elektrodynamischen Kraftwirkungen während des Stoßstromvorgangs es zu einem ungewollten Herausspringen des Steckmoduls aus dem Unterteil kommen kann, so daß eine ordnungsgemäße Gesamtfunktion des Geräts ohne weitere Schutzmaßnahmen nicht gegeben ist.

Aus der PCT-WO 95/12905 ist eine Kombination aus einem Gerätesockel und einem Einsatzelement gemäß Obergegriff des Anspruchs 1 vorbekannt, wobei das Einsatzelement beispielsweise eine Überspannungsschutzvorrichtung ist. Der dortige Gerätesockel besitzt eine in Seitenansicht im wesentlichen U-förmige Gestalt, wobei in den beiden die Schenkel des U bildenden Seitenteilen die Anschlußklemmen für die Zuleitungen, eine Anschlußklemme für eine Erdleitung sowie weitere Hilfskontaktklemmen vorgesehen sind. An der Rückseite des Gerätesockels ist eine Einrichtung zum Befestigen desselben an einer Montageschiene vorgesehen. Das Einsatzelement wird zwischen den Seitenteilen des Gerätesockels aufgenommen und dort durch auf beiden Seiten des Einsatzelements vorgesehene Rastvorsprünge, die hinter alle Rastvorsprünge im Gerätesockel einrasten, festgelegt. Weiterhin sind im Steg des Gerätesockels federnde Kontakte vorgesehen, an welchen im Einsatzelement vorgesehene starre Kontaktzungen bei mit dem Gerätesockel verrastendem Einsatzelement anliegen.

Die vorbekannte Konstruktion der Kombination aus Gerätesockel und Einsatzelement ist so ausgeführt, daß das Einsatzelement ausgetauscht werden kann, ohne daß der Gerätesockel abmontiert werden muß. Die Rastvorsprünge, welche gemäß dem geschilderten Stand der Technik an wenigstens einer Seitenwand des Einsatzelements, die der Innenfläche eines Seitenteils des Gerätesockels zugekehrt ist, vorgesehen werden, können zwar mit einer Gegenraste am Gerätesockel in Rastverbindung treten, jedoch sind die Haltekräfte bei einer unmittelbaren Ausbildung der Rastnase auf einem zungenartigen federnden Teil des Einsatzelements nicht ausreichend. Die bei Blitzstromableitern auftretenden Stoßströme führen zu derart hohen Kräften, daß auch bei einer Verrastung des Steckmoduls bezüglich der Trägereinheit die Gefahr besteht, daß das Steckmodul aus der Trägereinheit herausbewegt wird.

Aus dem Vorgenannten ist es daher Aufgabe der Erfindung, eine weiterentwickelte steckbare Gerätekombination, insbesondere zum Schutz vor Überspannungen, umfassend ein sockelartiges Unterteil und ein oder mehrere Steckmodule anzugeben, wobei die Gerätekombination einerseits die erhebliche Stoßströme abbrand- und verschleißfrei führen kann sowie andererseits das im sockelartigen Unterteil befindliche Steckmodul sicher rastend fixiert ist und ohne weiteres, d.h. ohne Hilfsmittel oder spezielle Werkzeuge gelöst und entfernt werden kann.

Die Lösung der Aufgabe der Erfindung erfolgt mit der Merkmalskombination gemäß Lehre des Patentanspruchs 1, wobei die Unteransprüche mindestens zweckmäßige Ausgestaltungen und Weiterbildungen beinhalten.

Anspruch 23 offenbart un Steckmodul, wie in den Ansprüchen der gerätekombination definiert.

Demnach besteht der Grundgedanke der Erfindung darin, eine Funktionstrennung zwischen den Baugruppen des elektrischen Steckkontaktsystems und der Verrasteinheit vorzunehmen, wobei ein spezielles separates Rasteinsatzteil zur Anwendung kommt.

Die Verrasteinheit mit Rasteinsatzteil arretiert das Steckmodul in der gewünschten Endlage.

Im Falle, daß das Steckmodul zu entfernen ist, wird die Verriegelung an der Verrasteinheit durch einfache manuelle Krafteinwirkung aufgehoben. In einer Ausführungsform kann unter Zuhilfenahme der aus mechanischen Energiespeichern freigesetzten, mechanischen Kraftwirkung dann das Steckmodul ohne nennenswerte Zugkräfte aus dem Unterteil herausbewegt werden.

Die Auslegung der oben erwähnten Funktionsgruppen ist über einen weiten Bereich variier- und damit optimierbar. So ist es prinzipiell vorstellbar, die Ausrückkräfte so auszulegen, daß das Steckmodul selbsttätig aus den Steckkontakten herausgedrückt wird. Ebenso kann die mechanische Abstimmung derart herbeigeführt werden, daß nur mit einer nennenswerten Kraft die Steckmodule herausgezogen werden können.

Ein wesentlicher Vorteil der Erfindung liegt darin, daß das eigentliche Kontaktsystem, d.h. die konstruktive Gestaltung der Kontaktelemente und Kontaktgegenelemente, optimal auf die Funktion bei Stoßstromableitung auslegbar ist.

In Umsetzung des erfindungsgemäßen Grundgedankens wird also unabhängig von den Kräften, welche die Kontakt- und Kontaktgegenelemente formschlüssig und/oder kraftschlüssig bei eingesetztem Steckmodul verbunden halten, funktional getrennt eine Anordnung spezieller mechanischer Rast- oder Snap-in-Elemente vorgenommen, welche zwischen dem jeweiligen Steckmodul und dem sockelartigen Unterteil wirken.

Die Rast- oder Snap-in-Funktion ist ohne mechanische Hilfsmittel beim gewünschten Austausch oder zur Kontrolle des jeweiligen Steckmoduls aufhebbar.

In einer Ausführungsform ist zwischen Unterteil und Steckmodul ein federartiger, mechanischer Energiespeicher vorgesehen, welcher beim Einsetzen des jeweiligen Steckmoduls gespannt wird und beim Aufheben der Rast- oder Snap-in-Funktion mechanische Energie zum Lösen des Steckmoduls aus dem sockelartigen Unterteil freigibt.

Das Steckmodul umfaßt eine Trägereinheit mit einer Bodengruppe, wobei an der Bodengruppe mehrere großflächige Kontaktelemente angeordnet sind.

Weiterhin besitzt die Bodengruppe eine wannenartige Unterseite, von welcher sich Anschlagkanten, Anschlagflächen und/oder Anschlagstifte nach unten, in Richtung des sockelartigen Unterteils erstrecken.

Die Trägereinheit ist von einer Haube umschlossen, wobei die Haube an gegenüberliegenden Seiten eine Scharnierfläche besitzt, welche in eine Druckplatte übergeht, an deren Ende das separate Rasteinsatzteil mit Rastnasen oder Rastnocken vorgesehen ist, welche im eingesetzten Zustand die Rastoder Snap-in-Funktion bezogen auf das Unterteil erfüllen.

Die Haube kann als Kunststoff-Formteil realisiert werden, wobei die Scharnierfläche ein sogenanntes Folien-Scharniergelenk sein kann. Die Scharnierfläche mit Druckplatte steht üblicherweise unter Vorspannung derart, daß die Rastnasen oder Rastnocken des Rasteinsatzteils eine maximal äußere Position einnehmen. Durch leichte Krafteinwirkung auf die Druckplatte können die Rasteinsatzteile mit ihren Rastnasen oder Rastnocken aufeinander zu, d.h. in Richtung Innenseite der Haube bewegt werden und aus komplementären Ausnehmungen, die im sockelartigen Unterteil befindlich sind, austreten und freigegeben werden.

Die vorerwähnte Trägereinheit nimmt die eigentlichen Überspannungschutzelemente auf. Unterhalb der Druckplatte der Haube ist an der Trägereinheit eine die Bewegung der Druckplatte begrenzende Fläche oder Kante ausgebildet.

Im Bereich der Bodengruppe der Trägereinheit sind Rastvorsprünge vorgesehen, welche in komplementäre Aussparungen der Haube, diese arretierend, eingreifen.

Die Haube weist zwei jeweils gegenüberliegende Breitseiten und zwei gegenüberliegende Schmalseiten auf, wobei an den Schmalseiten die Druckplatten befindlich sind.

Die Aussparungen der Haube sind bevorzugt im unteren Bereich der Breitseiten angeordnet.

Zur leichteren Betätigung der Druckplatten und zum Herausziehen des Steckmoduls aus dem Unterteil ist die Außenoberfläche der Druckplatte strukturiert.

Die bevorzugt paarweise vorgesehenen Rastnasen oder Rastnocken des Rasteinsatzteils können eine keilförmige Gleitfläche oder Schräge aufweisen, wobei die jeweiligen Keilspitzen in Einsteckrichtung orientiert sind. Beim Einsteckvorgang gleiten die keilförmigen Gleitflächen an der Oberfläche des sockelartigen Unterteils entlang und rasten dann in dort vorgesehene Aussparungen unter Entspannung der Druckplatte ein.

An der Bodengruppe können Kodierstifte und/oder ein einen Fernmeldekontakt auslösendes Element vorgesehen sein.

Bei einer Ausgestaltung der Erfindung weist die Haube im unteren Bereich eine über ihre Breite verlaufende Keilform auf. Weiterhin besitzt bei dieser Ausgestaltung die Haube an ihrer Oberseite eine sphärische oder bogenförmige Gestalt.

Das Unterteil der Gerätekombination besitzt eine U-Form, wobei in den offenen Schenkeln des Unterteils Rast- oder Snap-in-Elemente angeordnet sind sowie der Verbindungsschenkel gegebenenfalls Aussparungen für den oder die federartigen mechanischen Energiespeicher und deren Betätigung umfaßt.

Weiterhin können die offenen Schenkel längsverlaufende Führungsschienen zum leichteren Einsetzen des Steckmoduls besitzen. Diese Führungsschienen können auch eine Kodierungsfunktion besitzen, um ein definiertes seitenkorrektes Einstecken zu ermöglichen, so daß eine Fehlbesetzung entsprechender Unterteile vermieden werden kann.

Der Verbindungsschenkel des Unterteils weist eine zur Unterseite der Bodengruppe komplementäre Form auf, wobei unterhalb des Verbindungsschenkels Aufnahmen für jeweils eine Federeinheit vorgesehen sein können, welche nach oben einen Zugang für die Anschlagkanten, Anschlagstifte oder Anschlagflächen der Bodengruppe umfassen.

Bevorzugt stützen sich die jeweiligen Federeinheiten gegen den Boden des sockelartigen Unterteils ab. Die Federn der Federeinheit sind austauschbar, so daß bei einer einheitlichen konstruktiven Konzeption des Unterteils in leichter Weise eine Anpassung an den jeweiligen Einsatzfall bezüglich der Vorspannungs- und Ausrückkrafte vorgenommen werden kann.

Im Verbindungsschenkel ist mindestens eine Aussparung für einen Kodierstift oder ein Zugang zu einem Fernmeldekontakt vorgesehen.

Die Rast- oder Snap-in-Elemente sowie ausgestaltend möglichen die mechanischen Energiespeicher sind mehrfach vorgesehen und werden bevorzugt symmetrisch angeordnet.

Der Verbindungsschenkel des Unterteils weist beidseitig je einen angeformten Steg auf, welcher die gegenüberliegenden offenen Schenkelteile stabilisiert, ohne daß ein Auseinandertreiben dieser Teile beim Einsetzen des Steckmoduls zu befürchten ist.

Das jeweilige Steckmodul mit dem Haubenoberteil und den dort befindlichen Druckplatten steht im eingesteckten Zustand über und bleibt damit zur Betätigung der Druckplatten zum Zweck der Entnahme des Steckmoduls gut zugänglich.

Die Kontakt- und Kontaktgegenelemente, die sich einerseits im Steckmodul und andererseits im Unterteil befinden, sind als stoßstromtragfähige Steckkontakte mit großer Kontakthaltekraft ausgeführt, wobei die Kontakthaltekraft jedoch nicht primär oder gleichzeitig eine mechanische Arretierung des Steckmoduls im Unterteil zu erfüllen hat.

Die Erfindung soll nachstehend anhand eines Ausführungsbeispiels sowie unter Zuhilfenahme von Figuren näher erläutert werden.

Hierbei zeigen:
- Fig. 1: eine dreidimensionale Darstellung eines erfindungsgemäßen Steck- moduls mit aufgesetzter Haube (linker Bildteil) sowie mit Ansicht der Trägereinheit ohne Haube (rechter Bildteil);
- Fig. 2: eine Darstellung des U-förmigen Unterteils mit Detaildarstellung der Federeinheit;
- Fig. 3: eine Darstellung der kompletten steckbaren Gerätekombination mit eingesetztem Steckmodul und Detaildarstellung der mechanischen Energiespeicherung beim im Sockelteil befindlichen, vollständig ein- gesteckem Modul;
- Fig. 4: eine Darstellung des Steckmoduls mit Haube und erkennbarem Rast- einsatzteil mit Schräg- oder Keilflächen zum Herstellen der Rastver- bindung bezüglich der Aussparungen im Unterteil;
- Fig. 5: eine Detaildarstellung des fixierten Rasteinsatzteils mit teilweise weggebrochener Haube und Druckplatte und
- Fig. 6: verschiedene Ansichten des Rasteinsatzteils.

Wie aus der Fig. 1 ersichtlich, besteht das Steckmodul 1 aus einer Trägereinheit 4 und einer Haube 5.

Unter der Haube 5 bzw. auf der Trägereinheit 4 sind die eigentlichen aktiven Komponenten des Überspannungsableiters befindlich und in elektrischer Verbindung zu den Steckkontakten 2 stehend.

Die Steckkontakte 2 sind als großflächige metallische Blöcke, bevorzugt an den gegenüberliegenden Seiten symmetrisch angeordnet, ausgeführt.

An der Haube 5 befinden sich an den beiden Stirnseiten als Druckplatten 6 ausgeführte Betätigungsflächen 6'.

Diese können kostengünstig in die Konstruktion des Haubenelements integriert werden, da sie an der Oberseite über eine mechanisch gestaltete Scharnierfläche 7 beweglich angeordnet sind.

Bei mechanischer Krafteinwirkung auf die Betätigungsflächen 6' werden diese nach innen bewegt, wobei eine Anschlagplatte 8 der Trägereinheit 4 als Wegbegrenzung fungieren kann.

Der zur Verfügung stehende Weg der Druckplatte 6 ist so abgestimmt, daß die Rastnasen 9 aus ihrem Gegenstück 9' (siehe Fig. 2) heraustreten, so daß die Verrastung aufgehoben wird.

Insgesamt sind bei dem gezeigten Ausführungsbeispiel an den Stirnseiten je zwei Rastnasen 9 vorgesehen, so daß das Steckmodul 1 insgesamt über vier Fixpunkte verfügt und damit entsprechend ausbalanciert und ohne Verzug in der gewünschten Position gehalten wird.

Die Oberfläche der Betätigungsfläche 6' ist mit einer Struktur versehen, so daß ein leichtes Entnehmen des Steckmoduls 1 ohne übermäßigen Kraftaufwand möglich wird.

Weiterhin kann die Unterseite der Trägereinheit 4, die als wannenartige Bodengruppe ausgeführt ist, einen Kodierstift oder Fernmelde-Betätigungskontakt 100 aufweisen.

Von der Unterseite der vorerwähnten Bodengruppe erstrecken sich Anschlagkanten, Anschlagflächen oder Anschlagstifte 10, die als Druckpunkte bezogen auf jene zugehörige Federeinheit 11 (Fig. 2) wirken.

Die Trägereinheit 4 weist im Bereich der Bodengruppe Rastvorsprünge 110 auf, welche in komplementäre Aussparungen 111 der Haube 5, diese arretierend, eingreifen.

Die Rastnasen 9 des Rasteinsatzteils 200 (siehe Fig. 4 bis 6) sind als Schrägoder Gleitflächen 112 ausgeführt, wobei die jeweiligen Keilspitzen in Einsteckrichtung orientiert sind.

Wie aus der figürlichen Darstellung ersichtlich, ist die Haube 5 im unteren Bereich keilförmig verlaufend ausgeführt, wobei die Oberseite der Haube 5 eine sphärische oder bogenförmige Gestalt besitzt.

Jedes Steckmodul 1 ist mit vorzugsweise zwei oder vier symmetrisch angeordneten Steckkontaktelementen 2 versehen. Durch die Gestaltung der Steckkontaktelemente 2 als bewegtes Teil bzw. fixes Teil ist es möglich, relativ große Stoßströme nahezu verschleißfrei über die großflächigen Kontaktelemente zu führen. Die gleichmäßige, an der Unterseite verteilte Anordnung von Einzelsteckkontakten gewährleistet eine gleichmäßige, homogene Kraftverteilung, so daß es auch bei großen elektrodynamischen Kräften nicht zu einer Deformation oder zum Verkanten des Steckmoduls innerhalb des Unterteils kommt.

Das Unterteil der Gerätekombination besitzt gemäß der Darstellung nach Fig. 2 und 3 eine U-Form. Hierbei weist das Unterteil 12 zwei offene U-förmige Schenkel 120 sowie einen Verbindungsschenkel 121 auf.

In den offenen Schenkeln 120 des Unterteils 12 sind die vorerwähnten Aussparungen 9' für die Rastnasen 9 des Rasteinsatzteils 200 des Steckmoduls 1 eingeformt.

Der Verbindungsschenkel 121 weist Aussparungen 122 für den oder die federartigen mechanischen Energiespeicher und deren Betätigung auf.

Die offenen Schenkel 120 besitzen in einer Ausgestaltung der Erfindung Führungsschienen 13 zum leichteren und korrekten Einsetzen des jeweiligen Steckmoduls 1.

Weiterhin weist der Verbindungsschenkel 121 an seiner Oberseite eine zur Unterseite der Bodengruppe des Steckmoduls 1 komplementäre Form auf, wobei unterhalb des Verbindungsschenkels Aufnahmen 123 für jeweils eine Federeinheit 11 vorgesehen sind, welche nach oben einen Zugang für die Anschlagkanten 10 der Bodengruppe des Steckmoduls 1 umfassen.

Wie aus den Fig. 2 und 3 ersichtlich, stützen sich gegebenenfalls vorgesehene jeweilige Federeinheiten 11, umfassend mindestens eine Schraubenfeder, gegen den Boden des sockelartigen Unterteils ab.

Weiterhin ist im Verbindungsschenkel 121 mindestens eine Aussparung 124 für einen Kodierstift oder als Zugang zu einem Fernmeldekontakt vorgesehen.

Zur Verstärkung und Stabilisierung der Gesamtanordnung des Unterteils weist der Verbindungsschenkel 121 beidseitig je einen angeformten Steg 125 auf.

Im eingesteckten Zustand (siehe Fig. 3) bleibt das Steckmodul 1 mit dem Haubenoberteil und den dort befindlichen Druckplatten zugänglich.

Während des Einführens des Steckmoduls 1 in das Unterteil 12, geführt durch die Führungsschienen, und das Herstellen des gewünschten elektrischen Kontakts zwischen den entsprechenden Steckkontakten 2 und Gegenstücken im Unterteil, wird die aufgewandte mechanische Kraft dazu verwendet, um die im Unterteil 12 befindlichen mechanischen Energiespeicher 3 bzw. 11 vorzuspannen.

Dies wird durch die entsprechenden Anschlagkanten, Anschlagstifte oder Anschlagflächen und dort vorgesehene Druckpunkte realisiert.

Beispielsweise sind in jedem Unterteil 12 bevorzugt vier Federeinheiten 11 integriert. Die Anzahl und die symmetrische Positionierung gewährleisten eine optimale Homogenität der Krafteinwirkung.

Über die konkrete konstruktive Ausführung des mechanischen Energiespeichers 3, insbesondere die Auswahl eines geeigneten Federelements und dessen Federcharakteristik, läßt sich die einzustellende Ausrückkraft und der damit verbundene Ausrückweg über einen weiten Bereicht variieren.

Beim Lösen der Rastnasen 9 aus den Aussparungen 9' durch Ausüben einer Druckkraft auf die Druckplatte 6 bzw. Betätigungsfläche 6' kommen die Rastnasen 9 außer Kontakt mit den Aussparungen 9'. Infolge dessen kann das Steckmodul 1 unter Nutzung der gespeicherten mechanischen Energie in den Federeinheiten leicht, ohne weitere mechanische Hilfsmittel oder Werkzeuge entnommen werden.

Der Aufbau und die Funktionsweise des erfindungsgemäßen Rasteinsatzteils zum Erhalt einer besonders sicheren und mechanisch festen Rastverbindung soll anhand der Fig. 4 bis 6 näher erläutert werden.

Das in der Fig. 6 in zwei Ansichten dargestellte Rasteinsatzteil 200 weist vorderseitig (rechte Darstellung) zwei Schräg- oder Keilflächen 112 auf, welche auf einem Verbindungssteg 201 angeordnet sind.

Im Abstandsbereich zwischen den Schräg- oder Keilflächen 112 ist ein Rücksprung 202 vorgesehen, an dessen Unterseite eine Arretierungskante 203 angeformt ist, welche im wesentlichen parallel zum Verbindungssteg 201 verläuft.

Die Verbindungskante weist ein größeres Höhenmaß als der Verbindungssteg 201 auf, um das Rasteinsatzteil 200 gemäß den Darstellungen nach Fig. 4 und 5 sicher an der Trägereinheit zu fixieren.

Ausgehend von der Arretierungskante 203 sind beidseitig des Rücksprungs 202 nachgiebige Fixierungslaschen 204 befindlich. Die Fixierungslaschen 204 besitzen eine Schrägstellung ausgehend von der Rückseitenfläche (linke Darstellung nach Fig. 6) der Arretierungskante 203 und eine Höhe, die größer ist als die Ausdehnung der Schräg- bzw. Keilflächen 112.

Das Rasteinsatzteil 200 wird mit seinem Verbindungssteg 201 und der Arretierungskante 203 in einen Spalt 205 der Trägereinheit 4 des Steckmoduls 1 aufgenommen und von der Haube 5 fixiert.

Die Fixierungslaschen 204 stützen das Rasteinsatzteil 200 zur Innenseite der Trägereinheit 4 ab, wie es insbesondere aus der Darstellung nach Fig. 5 erkennbar ist.

Die Druckplatte 6 besitzt im Bereich der Schräg- oder Keilflächen 112 Aussparungen 206 sowie mindestens eine Zunge 207, welche in den Rücksprung 202 des Rasteinsatzteils 200 zur Betätigung desselben eingreift.

Mit Hilfe der nachgiebigen Fixierungslaschen 204 wird das Rasteinsatzteil 200 unter Vorspannung in seiner Position im Spalt des Seitenteils der Trägereinheit 4 gehalten und fixiert.

Im Bereich des Rücksprungs 202 des Rasteinsatzteils 200 kann eine Versteifung 208 zum Gewährleisten einer ausreichenden mechanischen Stabilität vorgesehen sein.

Bevorzugt ist das Rasteinsatzteil 200 einstückig als Kunststoffspritz- oder -preßteil gefertigt. Für den Fall, daß eine der Schräg- oder Keilflächen 112 beschädigt ist oder wird, besteht die Möglichkeit, nach Entfernung der Haube 5 das Rasteinsatzteil 200 auszuwechseln, so daß das Steckmodul weiterverwendet werden kann.

Kräfte auf das Steckmodul werden von der Trägereinheit 4 aufgenommen und im Bereich des Verbindungsstegs 201 auf das Rasteinsatzteil 200 überführt und mittels des Rasteinsatzteils 200 bei ausgeführter Rastverbindung zu den Aussparungen 9' im Unterteil abgetragen.

### Bezugszeichenliste

- 1: Steckmodul
- 2: Steckkontakte
- 3: mechanischer Energiespeicher
- 4: Trägereinheit
- 5: Haube
- 6: Druckplatte
- 6': Betätigungsfläche
- 7: Scharnierfläche
- 8: Anschlagplatte
- 9: Rastnasen
- 9': Aussparung für Rastnasen im Unterteil
- 10: Anschlagkanten oder Druckpunkte dieser
- 11: Federeinheit
- 12: Unterteil
- 13: Führungsschienen
- 100: Kodierstift und/oder Fernmeldekontakt
- 110: Rastelemente an der Bodengruppe der Trägereinheit
- 111: Aussparungen in der Haube
- 112: keilförmige Gleitflächen der Rastnasen
- 120: offener Schenkel des Unterteils 12
- 121: Verbindungsschenkel des Unterteils
- 122: Aussparung als Zugang zur Federeinheit
- 123: Aufnahme für die Federeinheit
- 124: Aussparung für Kodierstift und/oder Zugang zu Fernmeldekontakt
- 125: Steg
- 200: Rasteinsatzteil
- 201: Verbindungssteg
- 202: Rücksprung
- 203: Arretierungskante
- 204: Fixierungslasche
- 205: Spalt
- 206: Aussparungen
- 207: Zunge
- 208: Versteifung

## Patentansprüche

1. Steckbare Gerätekombination, insbesondere zum Schutz vor Überspannungen, umfassend ein sockelartiges Unterteil und ein oder mehrere Steckmodule, wobei diese die Überspannungsschutzelemente aufnehmen, Kontaktelemente und Kontaktgegenelemente, die jeweils im Unterteil und im Steckmodul angeordnet sind, sowie mechanische Rast- oder Snap-in-Elemente, welche zwischen dem jeweiligen Steckmodul und dem sockelartigen Unterteil wirken, wobei die Rast- oder Snap-in-Funktion beim gewünschten Austausch des jeweiligen Steckmoduls aufhebbar ist, das Steckmodul eine mit einer Haube umschlossene Trägereinheit mit einer Bodengruppe umfaßt, wobei an der Bodengruppe mehrere großflächige Kontaktelemente angeordnet sind und die Bodengruppe eine wannenartige Unterseite besitzt,
**dadurch gekennzeichnet, daß**
sich von der Bodengruppe Anschlagkanten, Anschlagflächen und/oder Anschlagstifte nach unten, in Richtung des sockelartigen Unterteils erstrecken, die Haube an einer Seite eine Scharnierfläche besitzt, welche in eine Druckplatte übergeht, um ein auswechselbares Rasteinsatzteil mit Rastnasen oder Rastnoppen zu betätigen, wobei das Rasteinsatzteil zwei seitlich beabstandete Schräg- oder Keilflächen aufweist, welche auf einem Verbindungssteg angeordnet sind, im Abstandsbereich zwischen den Schrägoder Keilflächen ein Rücksprung vorgesehen ist, an dessen Unterseite eine Arretierungskante angeformt ist, welche im wesentlichen parallel zum Verbindungssteg verläuft,
ausgehend von der Arretierungskante beidseitig des Rücksprungs nachgiebige Fixierungslaschen befindlich sind und das Rasteinsatzteil mit Verbindungssteg und Arretierungskante in einem Spalt des Seitenteils der Trägereinheit aufgenommen und wird von der Haube fixiert ist.

2. Steckbare Gerätekombination nach Anspruch 1,
**dadurch gekennzeichnet, daß**
die Fixierungslaschen das Rasteinsatzteil zur Innenseite der Trägereinheit abstützen.

3. Steckbare Gerätekombination nach Anspruch 1 oder 2,
**dadurch gekennzeichnet, daß**
die Druckplatte Aussparungen im Bereich der Schräg- oder Keilflächen des Rasteinsatzteils sowie mindestens eine Zunge aufweist, welche in den Rücksprung des Rasteinsatzteils zur Betätigung desselben eingreift.

4. Steckbare Gerätekombination nach einem der vorangegangenen Ansprüche,
**dadurch gekennzeichnet, daß**
mit Hilfe der nachgiebigen Fixierungslaschen das Rasteinsatzteil unter Vorspannung in seiner Position im Spalt des Seitenteils der Trägereinheit gehalten ist.

5. Steckbare Gerätekombination nach einem der vorangegangenen Ansprüche,
**dadurch gekennzeichnet, daß**
zwischen Unterteil und Steckmodul ein federartiger, mechanischer Energiespeicher vorgesehen ist, welcher beim Einsetzen des jeweiligen Steckmoduls gespannt wird und beim Aufheben der Rast- oder Snap-in-Funktion mechanische Energie zum Lösen des Steckmoduls aus dem sockelartigen Unterteil freigibt.

6. Steckbare Gerätekombination nach einem der vorangegangenen Ansprüche,
**dadurch gekennzeichnet, daß**
die Trägereinheit die Überspannungschutzelemente aufnimmt.

7. Steckbare Gerätekombination nach einem der vorangegangenen Ansprüche,
**dadurch gekennzeichnet, daß**
im Bereich der Bodengruppe der Trägereinheit Rastvorsprünge vorgesehen sind, welche in komplementäre Aussparungen der Haube, diese arretierend, eingreifen.

8. Steckbare Gerätekombination nach einem der vorangegangenen Ansprüche,
**dadurch gekennzeichnet, daß**
die Haube jeweils gegenüberliegende Breitseiten und Schmalseiten aufweist.

9. Steckbare Gerätekombination nach Anspruch 8,
**dadurch gekennzeichnet, daß**
die Druckplatte an jeweils mindestens einer der Schmalseiten vorgesehen ist.

10. Steckbare Gerätekombination nach einem der vorangegangenen Ansprüche,
**dadurch gekennzeichnet, daß**
die Außenoberfläche der Druckplatte strukturiert ist.

11. Steckbare Gerätekombination nach einem der vorangegangenen Ansprüche,
**dadurch gekennzeichnet, daß**
an der Bodengruppe ein Kodierstift und/oder ein einen Fernmeldekontakt auslösendes Element vorgesehen ist.

12. Steckbare Gerätekombination nach einem der vorangegangenen Ansprüche,
**dadurch gekennzeichnet, daß**
die Haube im unteren Bereich eine über ihre Breite verlaufende Keilform aufweist.

13. Steckbare Gerätekombination nach einem der vorangegangenen Ansprüche,
**dadurch gekennzeichnet, daß**
die Haube an ihrer Oberseite eine sphärische oder bogenförmige Gestalt aufweist.

14. Steckbare Gerätekombination nach einem der Ansprüche 5 bis 13,
**dadurch gekennzeichnet, daß**
das Unterteil eine U-Form besitzt, wobei in den offenen Schenkeln des Unterteils Rast- oder Snap-in-Elemente angeordnet sind sowie der Verbindungsschenkel Aussparungen für den oder die federartigen mechanischen Energiespeicher und deren Betätigung umfaßt.

15. Steckbare Gerätekombination nach Anspruch 14,
**dadurch gekennzeichnet, daß**
die offenen Schenkel längsverlaufende Führungsschienen zum leichteren Einsetzen des jeweiligen Steckmoduls besitzen.

16. Steckbare Gerätekombination nach Anspruch 5 und Anspruch 14 oder 15, **dadurch gekennzeichnet, daß**
der Verbindungsschenkel eine zur Unterseite der Bodengruppe komplementäre Form aufweist, wobei unterhalb des Verbindungsschenkels Aufnahmen für jeweils eine Federeinheit vorgesehen sind, welche nach oben einen Zugang für die Anschlagkanten, -stifte oder -flächen der Bodengruppe umfassen.

17. Steckbare Gerätekombination nach Anspruch 16,
**dadurch gekennzeichnet, daß**
sich die jeweiligen Federeinheiten gegen den Boden des sockelartigen Unterteils abstützen.

18. Steckbare Gerätekombination nach einem der Ansprüche 14 bis 17, **dadurch gekennzeichnet, daß**
im Verbindungsschenkel mindestens eine Aussparung für einen Kodierstift oder den Zugang zu einem Fernmeldekontakt vorgesehen ist.

19. Steckbare Gerätekombination nach einem der vorangegangenen Ansprüche,
**dadurch gekennzeichnet, daß**
die Rast- oder Snap-in-Elemente mehrfach vorgesehen und bevorzugt symmetrisch angeordnet sind.

20. Steckbare Gerätekombination nach einem der Ansprüche 14 bis 19,
**dadurch gekennzeichnet, daß**
der Verbindungsschenkel beidseitig je einen angeformten Steg aufweist, welcher die gegenüberliegenden offenen Schenkelteile stabilisiert.

21. Steckbare Gerätekombination nach einem der vorangegangenen Ansprüche,
**dadurch gekennzeichnet, daß**
das Steckmodul mit dem Haubenoberteil und den dort befindlichen Druckplatten im eingesteckten Zustand frei zugänglich bleibt.

22. Steckbare Gerätekombination nach einem der vorangegangenen Ansprüche,
**dadurch gekennzeichnet, daß**
die Kontakt- und Kontaktgegenelemente als stoßstromtragfähige Steckkontakte ausgeführt sind.

23. Steckmodul gemäß mindestens einem der vorangegangenen Ansprüche zur Verwendung in einer Gerätekombination gemäß mindestens einem der Ansprüche 1 bis 22.

## Claims

1. Plug-in combination of devices, especially for overvoltage protection, comprising a pedestal-type base and one or more plug-in modules, said modules receiving the overvoltage protection elements, contact elements and mating contact elements that are disposed in the base and in the plug-in module, and mechanical detent or snap-in elements that are effective between the respective plug-in module and the pedestal-type base, wherein the detent or snap-in function can be undone if the replacement of the respective plug-in module is desired, the plug-in module comprises a support unit enclosed by a hood and having an understructure, wherein several large-surface contact elements are disposed on the understructure and the understructure has a trough-shaped lower side,
**characterized in that**
stop edges, stop surfaces and/or stop pins extend downwards from the understructure in the direction of the pedestal-type base, the hood has a hinged surface on one side which merges into a pressure plate so as to actuate an exchangeable detent insert comprising detent projections or detent knobs, wherein the detent insert has two inclined or wedge surfaces which are laterally spaced apart and which are disposed on a connecting web, a recess is provided in the distance area between the inclined or wedge surfaces, on the lower side of which a stop edge is formed which extends substantially parallel to the connecting web,
starting from the stop edge resilient fixing plates are located on both sides of the recess, and the detent insert with the connecting web and the stop edge is received in a gap of the side part of the support unit and fixed by the hood.

2. Plug-in combination of devices according to claim 1,
**characterized in that**
the fixing plates support the detent insert towards the inner side of the support unit.

3. Plug-in combination of devices according to claim 1 or 2,
**characterized in that**
the pressure plate includes cut-outs in the area of the inclined or wedge surfaces of the detent insert and at least one tongue which engages into the recess of the detent insert for actuating it.

4. Plug-in combination of devices according to one of the preceding claims,
**characterized in that**
the detent insert is held under prestress in its position in the gap of the side part of the support unit by means of the resilient fixing plates.

5. Plug-in combination of devices according to one of the preceding claims,
**characterized in that**
a spring-type mechanical energy accumulator is provided between the base and the plug-in module which, when the respective plug-in module is inserted, is biased and, when the detent or snap-in function is undone, releases mechanical energy for releasing the plug-in module from the pedestal-type base.

6. Plug-in combination of devices according to one of the preceding claims,
**characterized in that**
the support unit receives the overvoltage protection elements.

7. Plug-in combination of devices according to one of the preceding claims,
**characterized in that**
detent projections are provided in the area of the understructure of the support unit, which engage into complementary cut-outs of the hood, locking the same.

8. Plug-in combination of devices according to one of the preceding claims,
**characterized in that**
the hood has opposite broad sides and narrow sides.

9. Plug-in combination of devices according to claim 8,
**characterized in that**
the pressure plate is provided on at least one of the narrow sides.

10. Plug-in combination of devices according to one of the preceding claims,
**characterized in that**
the outer surface of the pressure plate is patterned.

11. Plug-in combination of devices according to one of the preceding claims,
**characterized in that**
a coding pin and/or an element triggering a remote signaling contact is provided on the understructure.

12. Plug-in combination of devices according to one of the preceding claims,
**characterized in that**
the hood has a wedge shape in the lower portion which extends over the width thereof.

13. Plug-in combination of devices according to one of the preceding claims,
**characterized in that**
the hood has a spherical or arc shape on its upper side.

14. Plug-in combination of devices according to one of claims 5 to 13,
**characterized in that**
the base is U-shaped, wherein detent or snap-in elements are disposed in the open legs of the base and the connecting leg comprises cut-outs for the spring-type mechanical energy accumulator(s) and the actuation thereof.

15. Plug-in combination of devices according to claim 14,
**characterized in that**
the open legs have longitudinally extending guide rails for the easier insertion of the respective plug-in module.

16. Plug-in combination of devices according to claim 5 and claim 14 or 15,
**characterized in that**
the connecting leg has a shape that is complementary to the lower side of the understructure, wherein receptacles for one spring unit each are provided underneath the connecting leg, which comprise in an upward direction an access for the stop edges, stop pins or stop surfaces of the understructure.

17. Plug-in combination of devices according to claim 16,
**characterized in that**
the respective spring units are backed against the bottom of the pedestal-type base.

18. Plug-in combination of devices according to one of claims 14 to 17,
**characterized in that**
at least one cut-out for a coding pin or the access to a remote signaling contact is provided in the connecting leg.

19. Plug-in combination of devices according to one of the preceding claims,
**characterized in that**
the detent or snap-in elements are provided multiple times and are preferably arranged symmetrically.

20. Plug-in combination of devices according to one of claims 14 to 19,
**characterized in that**
the connecting leg comprises a web each formed on both sides, which stabilizes the opposite open leg parts.

21. Plug-in combination of devices according to one of the preceding claims,
**characterized in that**
the plug-in module with the hood upper part and the pressure plates located therein remains freely accessible in the plugged-in state.

22. Plug-in combination of devices according to one of the preceding claims,
**characterized in that**
the contact and mating contact elements are constructed as plug contacts capable of carrying surge currents.

23. Plug-in module according to at least one of the preceding claims for the use in a combination of devices according to at least one of claims 1 to 22.

## Revendications

1. Combinaison d'appareils enfichable, en particulier pour la protection contre les surtensions, comprenant une partie inférieure analogue à un socle, et un ou plusieurs modules enfichables, ceux-ci recevant les éléments de protection contre les surtensions, des éléments de contact et des éléments de contact antagonistes, qui sont agencés respectivement dans la partie inférieure et dans le module enfichable, ainsi que des éléments d'enclenchement ou d'encliquetage mécaniques, qui agissent entre le module enfichable respectif et la partie inférieure analogue à un socle, la fonction d'enclenchement ou d'encliquetage pouvant être annulée lors d'un échange souhaité du module enfichable respectif, le module enfichable comprend une unité support, enfermée avec un capot, avec un groupe de base, plusieurs éléments de contact à grande surface étant agencés sur le groupe de base et le groupe de base possède un côté inférieur analogue à une cuve,
**caractérisée en ce que**
des arêtes de butée, des surfaces de butée et/ou des tiges de butée s'étendent depuis le groupe de base vers le bas, en direction de la partie inférieure analogue à un socle, le capot possède sur un côté une surface charnière qui se transforme en une plaque de pression, afin d'actionner une pièce insert d'enclenchement interchangeable dotée d'ergots ou de tétons d'enclenchement, ladite pièce insert d'enclenchement possède deux surfaces obliques ou en coin écartées latéralement, lesquelles sont agencées sur une barrette de liaison, un ressaut est prévu dans la zone de l'écartement entre les surfaces obliques ou en coin, à la face inférieure duquel est conformée une arête d'arrêt qui s'étend essentiellement parallèlement à la barrette de liaison,
des pattes de fixation flexibles sont situées, partant de l'arête d'arrêt, des deux côtés du ressort, et la pièce insert d'enclenchement est reçue, avec la barrette de liaison et l'arête d'arrêt, dans une fente de la partie latérale de l'unité support et est fixée par le capot.

2. Combinaison d'appareils enfichable selon la revendication 1, **caractérisée en ce que** les pattes de fixation soutiennent la pièce insert d'enclenchement vers le côté intérieur de l'unité support.

3. Combinaison d'appareils enfichable selon la revendication 1 ou 2, **caractérisée en ce que** la plaque de pression comporte des évidements dans la région des surfaces obliques ou en coin de la pièce insert d'enclenchement, ainsi qu'au moins une languette qui s'engage dans le ressaut de la pièce insère d'enclenchement, pour l'actionnement de celle-ci.

4. Combinaison d'appareils enfichable selon l'une des revendications précédentes,
**caractérisée en ce que** la pièce insert d'enclenchement est maintenue à l'aide des pattes de fixation flexibles sous précontrainte dans sa position dans la fente de la partie latérale de l'unité support.

5. Combinaison d'appareils enfichable selon l'une des revendications précédentes,
**caractérisée en ce que**, entre la partie inférieure et le module enfichable est prévu un accumulateur d'énergie mécanique semblable à un ressort, lequel est bandé lors de la mise en place du module enfichable respectif et, lors de l'annulation de la fonction d'enclenchement ou d'encliquetage, libère l'énergie mécanique pour détacher le module enfichable hors de la partie inférieure analogue à un socle.

6. Combinaison d'appareils enfichable selon l'une des revendications précédentes,
**caractérisée en ce que** l'unité support reçoit les éléments de protection contre les surtensions.

7. Combinaison d'appareils enfichable selon l'une des revendications précédentes,
**caractérisée en ce que**, dans la région du groupe de base de l'unité support, sont prévues des saillies d'enclenchement qui s'engagent dans des évidements complémentaires du capot, en bloquant celui-ci.

8. Combinaison d'appareils enfichable selon l'une des revendications précédentes,
**caractérisée en ce que** le capot présente des grands côtés et des petits côté respectivement opposés.

9. Combinaison d'appareils enfichable selon la revendication 8,
**caractérisée en ce que** la plaque de pression est prévue respectivement sur au moins un des petits côtés.

10. Combinaison d'appareils enfichable selon l'une des revendications précédentes,
**caractérisée en ce que** la surface extérieure de la plaque de pression est structurée.

11. Combinaison d'appareils enfichable selon l'une des revendications précédentes,
**caractérisée en ce qu'**une tige de codage et/ou un élément déclenchant un contact de télécommunications est prévu(e) sur le groupe de base.

12. Combinaison d'appareils enfichable selon l'une des revendications précédentes,
**caractérisée en ce que** le capot présente dans la région inférieure une forme en coin s'étendant sur sa largeur.

13. Combinaison d'appareils enfichable selon l'une des revendications précédentes,
**caractérisée en ce que** le capot présente sur son côté supérieur une configuration sphérique ou en forme d'arc.

14. Combinaison d'appareils enfichable selon l'une des revendications 5 à 13,
**caractérisée en ce que** la partie inférieure possède une forme en U, telle que des éléments d'enclenchement ou d'encliquetage sont agencés dans les branches ouvertes de la partie inférieure, et la branche de liaison comporte des échancrures pour le ou les accumulateur(s) d'énergie mécanique semblable(s) à un ressort et son/leur actionnement.

15. Combinaison d'appareils enfichable selon la revendication 14,
**caractérisée en ce que** les branches ouvertes possèdent des rails de guidage pour faciliter l'introduction du module enfichable respectif.

16. Combinaison d'appareils enfichable selon la revendication 5 et la revendication 14 ou 15,
**caractérisée en ce que** la branche de liaison présente une forme complémentaire au côté inférieur du groupe de base, et au-dessous de la branche de liaison sont prévues des réceptions pour une unité à ressort respective, lesquelles comportent vers le haut un accès pour les arêtes de butée, les tiges de butée ou les surfaces de butée du groupe de base.

17. Combinaison d'appareils enfichable selon la revendication 16,
**caractérisée en ce que** les unités à ressort respectives s'appuient contre le fond de la partie inférieure analogue à un socle.

18. Combinaison d'appareils enfichable selon l'une des revendications 14 à 17,
**caractérisée en ce qu'**au moins un évidement est prévu dans la branche de liaison pour une tige de codage ou pour l'accès à un contact de télécommunications.

19. Combinaison d'appareils enfichable selon l'une des revendications précédentes,
**caractérisée en ce que** les éléments d'enclenchement ou d'encliquetage sont prévus de façon multiple et sont de préférence agencés symétriquement.

20. Combinaison d'appareils enfichable selon l'une des revendications 14 à 19,
**caractérisée en ce que** la branche de liaison comporte sur les deux côtés une barrette respective conformée, laquelle stabilise les parties de branches ouvertes opposées.

21. Combinaison d'appareils enfichable selon l'une des revendications précédentes,
**caractérisée en ce que** le module enfichable, avec la partie supérieure du capot et avec les plaques de pression qui se trouvent à cet endroit, demeure librement accessible à l'état enfiché.

22. Combinaison d'appareils enfichable selon l'une des revendications précédentes,
**caractérisée en ce que** les éléments de contact et les éléments de contact antagonistes sont réalisés sous forme de contacts enfichables capables de supporter des pointes de courant.

23. Module enfichable selon l'une au moins des revendications précédentes pour l'utilisation dans une combinaison d'appareils selon l'une au moins des revendications 1 à 22.
